# EUROPÄISCHE PATENTSCHRIFT

(11) **EP 0 664 359 B1**
(45) Veröffentlichungstag und Bekanntmachung des Hinweises auf die Patenterteilung: **22.03.2000**
(21) Anmeldenummer: 95890012.8
(22) Anmeldetag: 13.01.1995
(51) Int. Cl.: E01B 7/02

(54) **Zungenvorrichtung an einer Rillenschienenweiche**
Tongue device for a grooved rail
Dispositif d'aiguillage pour un rail à gorge

(30) Priorität: 19.01.1994 AT 9194
(43) Veröffentlichungstag der Anmeldung: 26.07.1995
(73) Patentinhaber: VAE Aktiengesellschaft, 1010 Wien (AT)
(72) Erfinder: Egger, Erich, A-8752 Wasendorf (AT); Ossberger, Heinz, Dipl.-Ing., A-8740 Zeltweg (AT)
(74) Vertreter: Haffner, Thomas M., Dr.

(56) Entgegenhaltungen:
- EP-A- 0 603 883
- DE-A- 4 201 757
- DE-C- 461 763

## Beschreibung

Die Erfindung bezieht sich auf eine Zungenvorrichtung an einer Rillenschienenweiche, bei welcher die Zungen mit Regelschienen lösbar verbunden sind und die Zunge im Einspannbereich über wenigstens einen von oben einsetzbaren Spannkeil festgelegt ist, welcher gegen eine Seitenkante der Zunge in im wesentlichen auf die Fahrkante normale Richtung spannbar ist.

Zungenvorrichtungen an einer Rillenschienenweiche sind beispielsweise der CH-PS 658 687 zu entnehmen. Bei dieser bekannten Ausbildung ist die Zunge stumpf an eine Anschlußschiene geschweißt. Um zu verhindern, daß bei einem Bruch der Stumpfschweißstelle die Zunge in diesem Bereich nicht mehr gehalten wird, was zu Entgleisungen der Schienenfahrzeuge führen könnte, ist eine Verbindung mit einer seitlich liegenden, ortsfesten Schiene vorgesehen, welche als Schraubverbindung mit einem Distanzelement ausgebildet ist. Ein einfacher Austausch ist hier ohne Auftrennen der Schweißverbindung nicht möglich, wenn im Wartungsfall Verschleißteile gewechselt werden sollen.

Aus der EP-A1 515 708 ist bereits eine Zungenvorrichtung bekannt geworden, bei welcher die Festlegung eines Zungenprofiles durch einen Keil erfolgt. Bei dieser bekannten lösbaren Festlegung über einen Keil wird der Keil aber offensichtlich in Schienenlängsrichtung eingeführt, wofür wiederum bei Wartungsarbeiten über einen größeren Teilbereich Abdeckungselemente oder sogar an die Schienen im Straßenbereich anschließender Asphalt entfernt werden muß, um die Zugänglichkeit der lösbaren Verbindung zu gewährleisten.

Aus der DE-A1-42 01 757 ist eine Zungenvorrichtung in einer Rillenschienenweiche bekannt geworden, bei welcher das Zungenende mittels eines Klemmkeiles quer zur Zungenlängsrichtung lösbar festgelegt ist. Das Klemmelement ist mit von oben lösbaren Spannschrauben an einer Gleitplatte verspannt und kann ohne Aufreißen der Fahrbahndecke gemeinsam mit der Zunge entnommen werden.

Die Erfindung zielt nun darauf ab, eine lösbare Festlegung einer Zunge in einer Zungenvorrichtung an einer Rillenschienenweiche zu schaffen, bei welcher ohne erhöhten Arbeitsaufwand und ohne Öffnen der Asphaltdecke oder anderer Teile des Straßenbelages ein Austausch der Zungen bei überaus geringem zeitlichen Aufwand möglich ist und gleichzeitig auch bei Beschädigung oder Bruch von Verriegelungselementen die Betriebssicherheit weiter gewährleistet ist. Zungenvorrichtungen an einer Rillenschienenweiche sind in der Regel im Stadtverkehr im Einsatz, und es ist daher eine Minimierung des für Reparaturarbeiten erforderlichen Zeitaufwandes und eine Verringerung der Lärmbelästigung geboten, da für Autauscharbeiten in der Regel nur die Zeiten zur Verfügung stehen, in welchen die öffentlichen Verkehrsmittel nicht verkehren.

Zur Lösung der erfindungsgemäßen Aufgabe wird vorgeschlagen, daß die dem Spannkeil gegenüberliegende Seitenkante der Zunge als schräge Anlagefläche ausgebildet ist und von einer Schrägfläche eines Tragkörpers oder Halteteiles für die Zunge im Einspannbereich übergriffen ist, und daß diese Schrägfläche des Tragkörpers unter einem spitzen Winkel gegen die Fahrebene geneigt ist, welcher kleiner ist als der Außenwinkel der mit dem Spannkeil zusammenwirkenden Schrägfläche des Tragkörpers. Dadurch, daß nun die dem Spannkeil gegenüberliegende Seitenkante der Zunge als schräge Anlagefläche ausbildet ist und von einer Schrägfläche des Tragkörpers oder Halteteiles für die Zunge im Einspannbereich übergriffen ist, ist nach dem Lösen des Spannkeiles ein einfaches Herausheben der Zunge möglich, wofür ein Minimum an Arbeitsaufwand und ein Minimum an Zeitaufwand erforderlich ist. Gleichzeitig kann die Lärmbelästigung bei derartigen Wartungsarbeiten auf ein Minimum reduziert werden. Da sich die Frequenz von öffentlichen Verkehrsmitteln laufend erhöht und daher nur geringe Zeit für den Austausch von verschlissenen Bauteilen gegeben ist, stellt eine derartige Befestigung der Zunge eine wesentliche Verbesserung für die Betriebsweise dieser Weichenbauart dar. Um die Betriebssicherheit auch bei starker Wechselbiegebeanspruchung und Schlagbeanspruchung zu gewährleisten, ist die Ausbildung erfindungsgemäß nun so getroffen, daß die Schrägfläche des Tragkörpers unter einem spitzen Winkel gegen die Fahrebene geneigt ist, welcher kleiner ist als der Außenwinkel der mit dem Spannkeil zusammenwirkenden Schrägfläche des Tragkörpers. Durch eine derartige Ausgestaltung der Winkel wird eine Art Selbsthemmung erzielt, und es kann ein selbsttätiges Lockern der Keile bzw. der Zunge auch bei Schlagbeanspruchung ausgeschlossen werden.

Um bei einer derartigen, durch einen Spannkeil vorgenommene Festlegung der Zunge die entsprechende Betriebssicherheit und insbesondere die entsprechende Auszugssicherheit in Schienenlängsrichtung sicherzustellen, ist die Ausbildung mit Vorteil so getroffen, daß die Zunge an ihrer der Fahrkante gegenüberliegenden Grundfläche Ausnehmungen oder Erhebungen aufweist, welche mit Erhebungen, Einlagen oder Ausnehmungen im Tragkörper in Längsrichtung der Zunge nach Art eines die Verschiebung begrenzenden Anschlages zusammenwirken. Die in Schienenlängsrichtung auftretenden Kräfte werden hiebei durch derartige Ausnehmungen bzw. Erhebungen in der Grundfläche der Zunge aufgenommen, wobei nach dem Lösen des Keiles keine zusätzlichen Maßnahmen erforderlich sind, um eine verschlissene Zunge herauszuheben.

In besonders vorteilhafter Weise ist der Spannkeil über einen Schraubbolzen mit dem Tragkörper verbunden, wobei zur Verbesserung der Verkehrssicherheit und zur Verhinderung einer Verschmutzung der Angriffstelle des Schraubbolzens die Ausbildung mit Vorteil so weitergebildet ist, daß der Spannkeil und der Schraubbolzen mittels eines mit dem Tragkörper verbundenen Füllkeiles bündig abgedeckt sind.

Um Doppelpassungen zu vermeiden und eine exakte Anlage der Keilflächen der Zunge im Unterbau sicherzustellen, ist die Ausbildung mit Vorteil so getroffen, daß die Anschläge für die Begrenzung der Längsbewegung der Zunge von mit dem Tragkörper verbundenen Einlagen gebildet sind, welche von Ausnehmungen der Grundfläche der Zunge mit Spiel umgriffen werden.

Zum Auswechseln einer Zunge ist es bei der erfindungsgemäßen Konstruktion lediglich erforderlich, den Keil zu lösen und nach oben herauszuheben, worauf die Zunge ohne weitere zeitaufwendige Maßnahmen gleichfalls nach oben herausgenommen werden kann und ausgewechselt werden kann. Um das Lösen des Spannkeiles zu erleichtern, ist die Ausbildung mit Vorteil so getroffen, daß der Spannkeil wenigstens ein Gewindeloch aufweist, welches parallel zur Achse des Schraubbolzens im Spannkeil orientiert ist. Durch ein derartiges Gewindeloch kann eine Löseschraube durchgeschraubt werden, wodurch ein Auspressen des Spannkeiles aus der selbsthemmenden Lage bewirkt wird. Dies gelingt bevorzugt bei Anordnung von wenigstens zwei derartigen Gewindelöcher, da dann die Lösekräfte gezielt eingebracht werden können.

Die Erfindung wird nachfolgend anhand eines in einer Zeichnung schematisch dargestellten Ausführungsbeispieles näher erläutert. In dieser zeigen Fig.1 eine Draufsicht auf eine erfindungsgemäße Zungenvorrichtung und Fig.2 einen Schnitt nach der Linie II/II der Fig.1 mit Details der Einspannung der Zunge.

In Fig.1 ist mit 1 eine Rillenschiene bezeichnet, gegen welche eine Zunge 2 im Bereich 3 eingespannt ist und über einen nicht dargestellten Betätigungsmechanismus jeweils in Anlage an die betreffende Rillenschiene bewegt wird. Die Zunge 2 ist mit einer Anschlußschiene 4 lösbar verbunden, wobei die Befestigung im Teilbereich 3 im Schnitt nach der Linie II/II in Fig.2 vergrößert ersichtlich ist.

Aus der Darstellung nach Fig.2 ist wiederum die Rillenschiene 1 ersichtlich. Die Zungenschiene 2 wird im Bereich der Festlegung 3 durch einen Spannkeil 5 gegen einen Tagkörper 6 gepreßt, wobei die Zunge 2 eine schräge Anlagefläche 7 aufweist, welche mit einer entsprechenden Schrägfläche 8 des Tragkörpers 6 zusammenwirkt. An den Tragkörper 6 schließt eine Beischiene 9 an.

Die Schrägfläche 7 schließt mit der Horizontalen einen Winkel α ein, welcher kleiner ist als der Winkel β zwischen der Anlagefläche 10 des Tragkörpers und der entsprechenden Schrägfläche 11 des Spannkeiles 5. Der Spannkeil 5 wird über einen im wesentlichen vertikal eingesetzten Schraubbolzen 12 mit dem Tragkörper 6 verbunden, wobei durch Einschrauben des Schraubbolzens 12 der Spannkeil 5 unter Abstützung an der Schrägfläche 10 die Zunge 2 gegen die Schrägfläche 8 des Tragkörpers 6 preßt. Zur Abdeckung des Schraubbolzens 12 ist ein Füllkeil 13 vorgesehen, welcher über eine Schraube 14 mit dem Grundkörper verschraubt ist.

Zum Lösen der Zunge ist es lediglich erforderlich, den Füllkeil 13 bzw. die Abdeckplatte abzunehmen und den Schraubbolzen 12 herauszuschrauben. Nach Herausnehmen des Spannkeiles kann die Zunge unmittelbar herausgehoben werden. Um die Zunge 2 nun auch in Schienenlängsrichtung zu sichern, sind Einlagen 15 mittels Schrauben 16 mit dem Grundkörper 6 verschraubt, welche in Ausnehmungen 17 in der Grundfläche der Zunge unter Spiel eingreifen. Das hier gewählte Spiel muß ausreichend sein, um Doppelpassung beim Spannen des Keiles zu vermeiden und zu gewährleisten, daß die Schrägfläche 7 der Zunge 2 sicher gegen die Schrägfläche 8 des Grundkörpers 6 gepreßt ist.

## Patentansprüche

1. Zungenvorrichtung an einer Rillenschienenweiche, bei welcher die Zungen (2) mit Regelschienen lösbar verbunden sind und die Zunge (2) im Einspannbereich (3) über wenigstens einen von oben einsetzbaren Spannkeil (5) festgelegt ist, welcher gegen eine Seitenkante der Zunge (2) in im wesentlichen auf die Fahrkante normaler Richtung spannbar ist, dadurch gekennzeichnet, daß die dem Spannkeil (5) gegenüberliegende Seitenkante der Zunge als schräge Anlagefläche (7) ausgebildet ist und von einer Schrägfläche (8) eines Tragkörpers (6) oder Halteteiles für die Zunge (2) im Einspannbereich (3) übergriffen ist, und daß diese Schrägfläche (8) des Tragkörpers (6) unter einem spitzen Winkel α gegen die Fahrebene geneigt ist, welcher kleiner ist als der Außenwinkel β der mit dem Spannkeil (5) zusammenwirkenden Schrägfläche (10) des Tragkörpers (6).

2. Zungenvorrichtung nach Anspruch 1, dadurch gekennzeichnet, daß die Zunge (2) an ihrer der Fahrkante gegenüberliegenden Grundfläche Ausnehmungen oder Erhebungen aufweist, welche mit Erhebungen, Einlagen (15) oder Ausnehmungen (17) im Tragkörper (6) in Längsrichtung der Zunge (2) nach Art eines die Verschiebung begrenzenden Anschlages zusammenwirken.

3. Zungenvorrichtung nach Anspruch 1 oder 2, dadurch gekennzeichnet, daß der Spannkeil (5) über einen Schraubbolzen (12) mit dem Tragkörper (6) verbunden ist.

4. Zungenvorrichtung nach einem der Ansprüche 1, 2 oder 3, dadurch gekennzeichnet, daß der Spannkeil (5) und der Schraubbolzen (12) mittels eines mit dem Tragkörper (6) verbundenen Füllkeiles (13) bündig abgedeckt sind.

5. Zungenvorrichtung nach einem der Ansprüche 1 bis 4, dadurch gekennzeichnet, daß die Anschläge für die Begrenzung der Längsbewegung der Zunge (2) von mit dem Tragkörper (6) verbundenen Einlagen (15) gebildet sind, welche von Ausnehmungen der Grundfläche der Zunge (2) mit Spiel umgriffen werden.

6. Zungenvorrichtung nach einem der Ansprüche 1 bis 5, dadurch gekennzeichnet, daß der Spannkeil (5) wenigstens ein Gewindeloch aufweist, welches parallel zur Achse des Schraubbolzens (12) im Spannkeil orientiert ist.

## Claims

1. A tongue device provided on a grooved rail switch, wherein the tongues (2) are detachably connected with standard rails and the tongue (2) in the clamping region (3) is fixed by means of at least one clamping wedge (5) which is insertable from above and braceable against a lateral edge of the tongue (2) in a direction substantially normal to the running edge, characterized in that the lateral tongue edge located opposite the clamping wedge (5) is designed as a slanted abutment surface (7) and overlapped by an oblique surface (8) of a supporting body (6) or retention part for the tongue (2) in the clamping region, and said oblique surface (8) of the supporting body (6) is inclined relative to the running plane at an acute angle α which is smaller than the exterior angle β of the oblique surface (10) of the supporting body (6), which oblique surface (10) cooperates with the clamping wedge (5).

2. A tongue device according to claim 1, characterized in that the tongue (2) on its base located opposite the running edge comprises recesses or elevations cooperating with elevations, inserts (15) or recesses (17) provided in the supporting body (6), in the longitudinal direction of the tongue (2) in the manner of a stop delimiting displacement.

3. A tongue device according to claim 1 or 2, characterized in that the clamping wedge (5) is connected with the supporting body (6) via a screw bolt (12).

4. A tongue device according to any one of claims 1, 2 or 3, characterized in that the clamping wedge (5) and the screw bolt (12) are flush covered by a filling wedge (13) connected with the supporting body (6).

5. A tongue device according to any one of claims 1 to 4, characterized in that the stops for delimiting the longitudinal movement of the tongue (2) are formed by inserts (15) connected with the supporting body (6) and encompassed with play by recesses provided in the base of the tongue (2).

6. A tongue device according to any one of claims 1 to 5, characterized in that the clamping wedge (5) comprises at least one threaded hole oriented parallel with the axis of the screw bolt (12) within the clamping wedge.

## Revendications

1. Dispositif d'aiguillage installé au niveau d'un aiguillage de rails à gorge, dans lequel les aiguilles (2) sont reliées de façon amovible à des rails normaux et l'aiguille (2) est fixée dans la zone de serrage (3) au moyen d'une clavette de serrage (5) pouvant être insérée à partir du haut et qui peut être serrée dans une direction essentiellement perpendiculaire aux bord de roulement, contre un bord latéral de l'aiguille (2), caractérisé en ce que le bord latéral de l'aiguille, qui est situé à l'opposé du coin de serrage (5), est agencé sous la forme d'une surface d'application oblique (7) et qu'une surface oblique (8) d'un corps de support (6) ou d'une partie de retenue pour l'aiguille (2) s'engage par dessus ledit bord latéral dans la zone de serrage (3) et que cette surface oblique (8) du corps de support (6) est inclinée par rapport au plan de circulation sous un angle aigu α, qui est inférieur à l'angle extérieur β de la surface oblique (10), qui coopère avec le coin de serrage (5), du corps de support (6).

2. Dispositif d'aiguillage selon la revendication 1, caractérisé en ce que l'aiguille (2) comporte sur sa surface de base située à l'opposé du bord de roulement, des évidements ou des renflements, qui coopèrent avec des renflements, des inserts (15) ou des évidements (17) formés dans le corps de support (6) dans la direction longitudinale de l'aiguille (2), à la manière d'une butée limitant le déplacement.

3. Dispositif d'aiguillage selon la revendication 1 ou 2, caractérisé en ce que le coin de serrage (5) est relié au corps de support (6) par l'intermédiaire d'un boulon fileté (12).

4. Dispositif d'aiguillage selon l'une des revendications 1,2 ou 3, caractérisé en ce que le coin de serrage (5) et le boulon fileté (12) sont recouverts de niveau par un coin de remplissage (13) relié au corps de support (6).

5. Dispositif d'aiguillage selon l'une des revendications 1 à 4, caractérisé en ce que les butées pour la limitation du déplacement longitudinal de l'aiguille (2) sont formées par des inserts (15) qui sont reliés au corps de support (6) et qui sont entourés avec jeu par des évidements formés dans la surface de base de l'aiguille (2).

6. Dispositif d'aiguillage selon l'une de revendications 1 à 5, caractérisé en ce que le coin de serrage (5) comporte au moins un trou taraudé, qui est orienté parallèlement à l'axe du boulon fileté (12) dans le coin de serrage.
